# EUROPÄISCHE PATENTSCHRIFT

(11) **EP 0 556 234 B1**
(45) Veröffentlichungstag und Bekanntmachung des Hinweises auf die Patenterteilung: **05.04.1995**
(21) Anmeldenummer: 91919103.1
(22) Anmeldetag: 11.11.1991
(51) Int. Cl.: B65D 77/06, B65D 77/24

(54) **VERPACKUNGS-SYSTEM FÜR SCHÜTTFÄHIGES GUT**
PACKAGE SYSTEM FOR FREE-RUNNING MATERIALS
SYSTEME D'EMBALLAGE POUR PRODUITS EN VRAC

(30) Priorität: 20.11.1990 DE 4036945
(43) Veröffentlichungstag der Anmeldung: 25.08.1993
(73) Patentinhaber: Henkel Kommanditgesellschaft auf Aktien, 40191 Düsseldorf (DE)
(72) Erfinder: BERGNER, Rainer, D-40597 Düsseldorf (DE); DRÖSSLER, Hubert, D-40699 Erkrath (DE); KÜNZEL, Werner, D-40764 Langenfeld (DE); LEUSCH, Gottlieb, D-40219 Düsseldorf (DE); MÜHLAUSEN, Georg, D-40597 Düsseldorf (DE)
(86) Internationale Anmeldenummer: EP9102127
(87) Internationale Veröffentlichungsnummer: WO9208658

(56) Entgegenhaltungen:
- DE-U- 8 634 221
- GB-A- 832 711
- US-A- 4 653 671

## Beschreibung

Die Erfindung betrifft ein Verpackung-System für schüttfähiges Gut, wie Waschpulver, insbesondere Waschpulvergranulate und/oder -Extrudate, wie es z.B. aus der US-A-4 653 671 bekannt ist.

Herkömmliche Waschpulverpackungen bestehen im allgemeinen aus einem Faltschachtel-Zuschnitt mit Aufreißband, Wellpapp-Zarge und angenietetem oder in die Verpackung integriertem Tragegriff, wobei bei Normalpulver im allgemeinen 3 kg-Packungen oder bei sogenanntem Schwerpulver mit höherem Schüttgewicht 2 kg-Gebinde verwendet werden. Bei letzteren ist die Packungsgröße infolge der höheren Schüttdichte des Produkts schon signifikant kleiner als bei herkömmlichen Tragepackungen für übliches Waschmittelpulver. Dabei wird jedoch auch noch, wie bei den 3 kg-Großgebinden, mit einem beigelegten Meßbecher bzw. einer Dosierhilfe gearbeitet, die mit einem Meßgefäß gefüllt und direkt in die Waschmaschine gelegt wird. Der Verpackungsaufwand bei diesen herkömmlichen Verpackungen ist demnach beträchtlich und die Entsorgung der leeren Verpackungen wird entsprechend zunehmend problematisch.

Aufgabe der Erfindung ist es, den Verpackungsaufwand bei gleichzeitiger Verbesserung der Handhabung und Dosierung wesentlich zu verringern.

Diese Aufgabe wird gemäß der Erfindung durch die kennzeichnenden Merkmale des Anspruchs 1 gelöst.

Aufgrund dieser Ausbildung kann das Verpackungsmaterial bezogen auf den Packungsinhalt minimiert werden, da das Pulver-Extrudat ohne Leerraum abgefüllt werden kann, wobei das Produkt während Transport und Lagerung mittragende Funktion hat, d.h. die betreffenden Beutelverpackungen sind ausschließlich transportorientiert. Der starre Schüttbehälter kann beliebig oft mit neuen Beutelverpackungen bzw. deren Inhalt beschickt werden, wobei man den geöffneten Beutel mit Inhalt in den Schüttbehälter einsetzen oder aber auch den Inhalt der Beutelverpackung in den Schüttbehälter umfüllen kann. Das zurückbleibende Verpackungsmaterial der Beutelverpackung kann leicht durch Zusammenknüllen auf kleinsten Raum verdichtet und entsprechend gut entsorgt werden. Außerdem ist die Handhabung bei in den Schüttbehälter eingesetzter geöffneter Beutelverpackung oder in den Behälter umgefülltem Verpackungsinhalt einfach und sicher.

Es ist besonders vorteilhaft, daß der mit einer Schüttnase versehene Schüttbehälter einen Dosierlöffel aufweist, der dichtend zwischen Schüttnase und Deckel des Behälters einklemmbar ist. Auf diese Weise bildet der Dosierlöffel im eingeklemmten Zustand einen Teil einer dichtenden Umhüllung des Verpackungsgutes, während er bei der Entnahme des Verpackungsinhalts als Dosiermittel dient.

Zweckmäßig kann dabei im Deckel des Behälters unterhalb des Stiels des Dosierlöffels eine Ausmuldung ausgebildet sein, derart, daß durch Untergreifen des Stiels der Dosierlöffel leicht aus seiner eingeklemmten Stellung Zwischen Schüttnase und Deckel des Behälters ausgehebelt werden kann.

Ferner kann der Deckel des Behälters an seinem der Schüttnase gegenüberliegenden Ende scharnierartig mit dem Behälter verbunden sein, wobei die Scharnierverbindung zwischen aus Kunststoff bestehendem Behälter und Deckel vorzugsweise als einfaches Filmscharnier ausgebildet sein kann.

Eine besonders vorteilhafte Ausgestaltung ergibt sich dabei, wenn der Dosierlöffel einen im wesentlichen quadratischen Querschnitt mit ins Behälterinnere sich konisch verjüngender Form aufweist, derart, daß der Deckel den Dosierlöffel gabelförmig von der Ecke umgreift, von der sich der Löffelstiel oberhalb des Deckels erstreckt, während die Schüttnase des Behälters die gegenüberliegenden Eckseiten des Dosierlöffels umgibt.

Ferner kann man das obere Ende des Schüttbehälters mit einem inneren Randwulst ausbilden, mit dem der Rand des Deckels derart zusammenwirkt, daß die Oberseite des Deckels im geschlossenen Zustand mit dem obersten Rand des Schüttbehälters fluchtet.

Auch die Ränder von Schüttbehälter, Deckel und Dosierlöffel können zweckmäßig im Bereich des letzteren derart ausgebildet sein, daß die oberen Randflächen des Dosierlöffels mit dem obersten Rand des Schüttbehälters und mit der Oberseite des Deckels fluchten.

In einfachster und verpackungssparendster Weise kann die Beutelverpackung als einfacher Klotzbodenbeutel ausgebildet sein, wie diese seit langem beispielsweise für Zucker oder Mehl bekannt sind.

Vorteilhaft ist es, das Material der Beutelverpackung wasserdampfdicht zu wählen, derart, daß feuchtigkeitsempfindliche Granulate bzw. Pulver-Extrudate bis zur Öffnung der Beutelverpackung in dieser gegen Feuchtigkeitsaufnahme gesichert sind.

Zweckmäßig kann man die Beutelverpackung in ihrem oberen Öffnungsbereich derart lang ausbilden, daß der sich an die Schüttnase des Behälters anlegende Bereich des Verpackungsmaterials zwischen Schüttnase und gegenüberliegenden Flächen des Dosierlöffels einklemmbar ist, derart, daß auch bei im geöffneten Zustand in den Schüttbehälter eingesetzter Beutelverpackung ein ungestörtes Ausschütten gewährleistet ist.

Als besonders geeignet hat sich das vorbeschriebene Verpackungs-System für Waschpulvergranulate und/oder -Extrudate mit einem Schüttgewicht von ca. 900 g/l erwiesen, weil diese Produkte auch bei den bei Transport und Lagerung der betreffenden Beutelverpackungen auftretenden Druckbelastungen schütt- und rieselfähig bleiben, d.h. die Einzelkörner nicht zerstört werden oder zu größeren Körnern zusammenwachsen.

Die Erfindung ist nachstehend anhand der Zeichnung beispielsweise näher erläutert. Diese zeigt in:
- Fig. 1: das Schüttgut-System gemäß der Erfindugn mit nebeneinander stehendem Schüttbehälter und an diesen angepaßter weicher Beutelverpackung in Seitenansicht,
- Fig. 2: den Schüttbehälter mit teilweise geöffnetem Deckel und daneben angeordnetem Dosierlöffel in perspektivischer Darstellung und in
- Fig. 3: eine Draufsicht auf den Dosierbehälter im geschlossenen Zustand des Deckels und zwischen diesem und Schüttnase des Behälter eingeklemmtem Dosierlöffel.

In Fig. 1 ist ein aus geeignetem Kunststoff bestehender starrer Schüttbehälter 1 und eine weiche, als Klotzbodenbeutel ausgebildete, prall gefüllte Beutelverpackung 2 aus wasserdampfdichtem Material wiedergegeben, die gemeinsam das erfindungsgemäße Verpackungs-System bilden.

Wie insbesondere Fig. 2 zeigt, ist der Schüttbehälter 1 mit einem Deckel 3 versehen, der mit den Kunststoffbehälter über ein Filmscharnier 4 verbunden ist, wobei sich der angrenzende Bereich des Schüttbehälters in einen Handgriff 5 fortsetzt. Der Schüttbehälter ist ferner mit einer Schüttnase 6 ausgebildet und der Deckel 3 mit einer etwa rechtwinkligen Ausnehmung 7, derart, daß bei geschlossenem Deckel im Bereich der Schüttnase 6 und der Ausnehmung 7 eine etwa quadratische Öffnung gebildet ist, die durch einen Dosierlöffel 8 dichtend verschließbar ist, wobei der Dosierlöffel 8 sich ins Behälterinnere konisch verjüngt.

Am oberen Rand des Schüttbehälters ist ein Randwulst 9 ausgebildet und der Deckel 3 ist mit einem entsprechenden Schnapprand 10 versehen, derart, daß die Oberseite des Deckels 3 im geschlossenen Zustand mit dem obersten Rand des Schüttbehälters 1 fluchtet, wie insbesondere Fig. 1 erkennen läßt.

Der Deckel 3 ist ferner mit einer Ausmuldung 11 im Bereich eines Löffelstieles 12 versehen, wie insbesondere Fig. 3 zeigt, derart, daß der Dosierlöffel 8 durch einfaches Anheben des freien Endes des Stieles 12 aus seiner Schließstellung gemäß Fig. 3 ausgehebelt werden kann.

Die Wirkungsweise des betreffenden Verpackungs-Systems ist wie folgt:
Ein Schüttbehälter 1 mit mindestens einer Beutelverpackung 2, vorzugsweise jedoch mit einer größeren Anzahl von Beutelverpackungen, wird gemeinsan angeliefert und die erste Beutelverpackung 2, welche in ihrer Außenkontur genau an die Innenkontur des Schüttbehälters 1 angepaßt ist, wird in ihrem oberen Bereich geöffnet, wie dies bei Klotzbodenbeuteln für beispielsweise Mehl und Zucker seit langem üblich ist und in den Schüttbehälter 1 entweder mit umhüllender Verpackung eingesetzt oder der Verpackungsinhalt wird aus dem Klotzbodenbeutel in den Schüttbehälter umgefüllt und darauf der Deckel 2 geschlossen und der Dosierlöffel ebenfalls dichtend zwischen Schüttnase 6 und Deckelausnehmung 7 eingesetzt, so daß der Verpackungsinhalt bis zum jeweiligen Gebrauch gut gegen das Eindringen von Feuchtigkeit oder Fremdstoffen gesichert ist.

Zur Entnahme braucht dann jeweils lediglich der Dosierlöffel 8 in der zuvor beschriebenen Weise ausgehebelt und eine durch das Aufnahmevolumen des Dosierlöffels 8 bestimmte Menge über die Schüttnase 6 in den Dosierlöffel gefüllt und in eine Waschmaschine oder dergl. gegeben zu werden. Dieser Vorgang kann je nach Bedarf entsprechend wiederholt werden und abschließend wird sofort der Dosierlöffel wieder in Schließstellung gebracht. Das Verpackungsmaterial der Beutelverpackung 1 kann nach völliger Entleerung auf kleinsten Raum zusammengeknüllt und in den Abfall gegeben werden, wodurch die Entsorgung auf ein Minimum begrenzt wird. Der Dosierbehälter ist praktisch unbegrenzt haltbar und kann in Verbindung mit beliebig vielen Beutelverpackungen immer wieder verwendet werden.

## Patentansprüche

1. Verpackungs-System für schüttfähiges Gut mit einem starren Schüttbehälter (1) mit verschließbarem Deckel (3) und einer Schüttnase (6) sowie einer hinsichtlich ihrer Außenkontur der Innenkontur des Schüttbehälters (1) angepaßten, prall gefüllten, weichen Beutelverpackung (2),
dadurch gekennzeichnet,
daß zur Aufnahme einer Beutelverpackung (2) für Waschpulver-Extrudate und/oder -Granulate im Deckel (3) oberhalb der Schüttnase (6) eine Ausnehmung (7) ausgebildet ist und der Schüttbehälter (1) einen Dosierlöffel (8) aufweist, der dichtend zwischen Schüttnase (6) und Deckel (3) in der Ausnehmung (7) einklemmbar ist.

2. Verpackungs-System nach Anspruch 1,
dadurch gekennzeichnet,
daß im Deckel (3) des Behälters (1) unterhalb eines Stiels (12) des Dosierlöffels (8) eine Ausmuldung (11) ausgebildet ist.

3. Verpackungs-System nach Anspruch 2,
dadurch gekennzeichnet,
daß der Deckel (3) des Behälters (1) an seinem der Schüttnase (6) gegenüberliegenden Ende scharnierartig mit dem Behälter verbunden ist.

4. Verpackungs-System nach Anspruch 3,
dadurch gekennzeichnet,
daß die Scharnierverbindung zwischen aus Kunststoff bestehendem Behälter (1) und Deckel (3) als Filmscharnier (4) ausgebildet ist.

5. Verpackungs-System nach Anspruch 1 oder einem der folgenden,
dadurch gekennzeichnet,
daß dem Dosierlöffel (8) einen im wesentlichen quadratischen Querschnitt mit ins Behälterinnere sich konisch verjüngender Form aufweist, derart, daß der Deckel (3) den Dosierlöffel (8) gabelförmig von der Ecke umgreift, von der sich der Löffelstiel (12) oberhalb des Deckels erstreckt, während die Schüttnase (6) des Behälters (1) die gegenüberliegenden Eckseiten des Dosierlöffels umgibt.

6. Verpackungs-System nach Anspruch 5,
dadurch gekennzeichnet,
daß das obere Ende des Schüttbehälters (1) mit einem inneren Randwulst (9) ausgebildet ist, mit dem der Rand (10) des Deckels (3) derart zusammenwirkt, daß die Oberseite des Deckels im geschlossenen Zustand mit dem obersten Rand des Schüttbehälters (1) fluchtet.

7. Verpackungs-System nach Anspruch 6,
dadurch gekennzeichnet,
daß die Ränder von Schüttbehälter (1), Deckel (3) und Dosierlöffel (8) im Bereich des letzteren derart ausgebildet sind, daß die oberen Randflächen des Dosierlöffels (8) mit dem obersten Rand des Schüttbehälters (1) und mit der Oberseite des Deckels (3) fluchten.

8. Verpackungs-System nach Anspruch 1 oder einem der folgenden,
dadurch gekennzeichnet,
daß die Beutelverpackung als Klotzbodenbeutel ausgebildet ist.

9. Verpackungs-System nach Anspruch 1 oder einem der folgenden,
dadurch gekennzeichnet,
daß die Beutelverpackung aus wasserdampfdichtem Material besteht.

10. Verpackungs-System nach Anspruch 1 oder einem der folgenden,
dadurch gekennzeichnet,
daß die Beutelverpackung in ihrem oberen Öffnungsbereich derart lang ausgebildet ist, daß der sich an die Schüttnase des Behälters anlegende Bereich des Verpackungsmaterials zwischen Schüttnase und gegenüberliegenden Flächen des Dosierlöffels einklemmbar ist.

11. Verpackungs-System nach Anspruch 1 oder einem der folgenden,
dadurch gekennzeichnet,
daß die Beutelverpackung mit Waschpulvergranulat und/oder -Extrudat mit einem Schüttgewicht von ca. 900 g/l gefüllt ist.

## Claims

1. A packaging system for pourable material comprising a rigid pouring container (1) with a closeable lid (3) and a pouring spout (6) and a cram-full flexible bag pack (2) adapted in its outer contour to the inner contour of the pouring container (1), characterized in that, to accommodate a bag pack (2) for washing powder extrudates and/or granules, an opening (7) is formed in the lid (3) above the pouring spout (6) and in that the pouring container (1) has a measuring spoon (8) which is designed to fit sealingly between the pouring spout (6) and the lid (3) in the opening (7).

2. A packaging system as claimed in claim 1, characterized in that a recess (11) is formed in the lid (3) of the container (1) below the handle (12) of the measuring spoon (8).

3. A packaging system as claimed in claim 2, characterized in that the lid (3) of the container (1) is hinged to the container at its end opposite the pouring spout (6).

4. A packaging system as claimed in claim 3, characterized in that the hinge between the plastic container (1) and lid (3) is a film hinge (4).

5. A packaging system as claimed in claim 1 or any of the following claims, characterized in that the measuring spoon (8) has a substantially square cross-section and tapers conically into the interior of the container so that the lid (3) surrounds the measuring spoon (8) like a fork from the corner from which the spoon handle (12) extends above the lid while the pouring spout (6) of the container (1) surrounds the opposite corners of the measuring spoon.

6. A packaging system as claimed in claim 5, characterized in that the upper end of the pouring container (1) is formed with an inner peripheral bead (9) with which the edge (10) of the lid (3) co-operates in such a way that the top of the lid is flush with the uppermost edge of the pouring container (1) in the closed position.

7. A packaging system as claimed in claim 6, characterized in that the edges of the pouring container (1), the lid (3) and the measuring spoon (8) are shaped in such a way in the vicinity of the measuring spoon that the upper edge surfaces of the measuring spoon (8) are flush with the uppermost edge of the pouring container (1) and with the top of the lid (3).

8. A packaging system as claimed in claim 1 or any of the following claims, characterized in that the bag pack is in the form of a self-opening square-bottom bag.

9. A packaging system as claimed in claim 1 or any of the following claims, characterized in that the bag pack consists of a material impermeable to water vapour.

10. A packaging system as claimed in claim 1 or any of the following claims, characterized in that the bag pack is of such a length at its upper opening that that part of the packaging material which bears against the pouring spout of the container can be wedged between the pouring spout and the opposite surfaces of the measuring spoon.

11. A packaging system as claimed in claim 1 or any of the following claims, characterized in that the bag pack is filled with washing powder granules and/or extrudate with an apparent density of around 900 g/l.

## Revendications

1. Ensemble d'emballage pour produit en vrac, comprenant un récipient verseur (1) rigide pourvu d'un couvercle (3) de fermeture et d'un bec verseur (6) ainsi qu'un emballage (2) constitué d'un sachet se tenant ferme et bien tendu au remplissage dont le contour externe est adapté au contour interne du récipient verseur (1), caractérisé par le fait que, pour recevoir l'emballage (2) constitué d'un sachet pour des extrudats ou des granulats de lessive en poudre, le couvercle (3) est pourvu, au-dessus du bec verseur (6), d'un évidement (7) et que le récipient verseur (1) comprend une cuillère doseuse (8) qui peut être emboîtée fermement dans cet évidement (7) entre le bec verseur (6) et le couvercle (3).

2. Ensemble d'emballage selon la revendication 1, caractérisé par le fait que le couvercle (3) du récipient (1) comporte une cavité (11) située au-dessous du manche (12) de la cuillère doseuse (8).

3. Ensemble d'emballage selon la revendication 2, caractérisé par le fait que le couvercle (3) du récipient (1) est relié à celui-ci, à la manière d'une charnière, à son extrémité opposée au bec verseur (6).

4. Ensemble d'emballage selon la revendication 3, caractérisé par le fait que la liaison en forme de charnière entre le récipient (1) en matière plastique et le couvercle (3) est constituée par une charnière pelliculaire (4).

5. Ensemble d'emballage selon l'une quelconque des revendications 1 à 4, caractérisé par le fait que la cuillère doseuse (8) a une section sensiblement carrée et une forme qui va en se rétrécissant de manière conique à l'intérieur du récipient, de manière à ce que le couvercle (3) enserre, à la manière d'une fourche, le coin de cette cuillère doseuse (8) à partir duquel le manche (12) de cette dernière s'étende au-dessus du couvercle, tandis que le bec verseur (6) du récipient (1) entoure les côtés formant le coin opposé de cette cuillère doseuse.

6. Ensemble d'emballage selon la revendication 5, caractérisé par le fait que l'extrémité supérieure du récipient verseur (1) est pourvue, sur son bord, d'un bourrelet (9) interne avec lequel le bord (10) du couvercle (3) coopère de manière à ce que la face supérieure de ce couvercle (3), lorsque celui-ci est fermé, se trouve au même niveau que le bord le plus haut du récipient verseur (1).

7. Ensemble d'emballage selon la revendication 6, caractérisé par le fait que les bords du récipient verseur (1), du couvercle (3) et de la cuillère doseuse (8) sont conçus, dans la zone de cette cuillère, de manière à ce que les surfaces périphériques supérieures de cette dernière (8) soient dans le même plan que le bord le plus haut du récipient verseur (1) et que la face supérieure du couvercle (3).

8. Ensemble d'emballage selon l'une quelconque des revendications 1 à 7, caractérisé par le fait que l'emballage sous forme de sachet est constitué par un sachet avec fond formé en un seul bloc.

9. Ensemble d'emballage selon l'une quelconque des revendications 1 à 8, caractérisé par le fait que l'emballage sous forme de sachet est constitué dans une matière imperméable à l'eau et à la vapeur.

10. Ensemble d'emballage selon l'une quelconque des revendications 1 à 9, caractérisé par le fait que l'emballage sous forme de sachet a une longueur telle, dans la zone de son ouverture supérieure, que la partie du matériau d'emballage qui est placée contre le bec verseur du récipient peut être pincée entre ce bec verseur et les surfaces de la cuillère doseuse qui font face à ce dernier.

11. Ensemble d'emballage selon l'une quelconque des revendications 1 à 10, caractérisé par le fait que l'emballage sous forme de sachet est rempli d'un granulat et/ou d'un extrudat de lessive en poudre dont la densité en vrac est d'environ 900g/l.
